# EUROPÄISCHE PATENTSCHRIFT

(11) **EP 0 400 158 B1**
(45) Veröffentlichungstag und Bekanntmachung des Hinweises auf die Patenterteilung: **16.09.1992**
(21) Anmeldenummer: 89108580.5
(22) Anmeldetag: 12.05.1989
(51) Int. Cl.: E01C 9/00, E02D 17/20

(54) **Vorrichtung zur Befestigung von Rasenwegen**
Attaching device for a grass paving
Dispositif de renforcement de gazonnement

(43) Veröffentlichungstag der Anmeldung: 05.12.1990
(73) Patentinhaber: Funke, Norbert, D-48324 Sendenhorst (DE); Funke, Hans-Günter, D-48324 Sendenhorst (DE)
(72) Erfinder: Funke, Norbert, D-48324 Sendenhorst (DE); Funke, Hans-Günter, D-48324 Sendenhorst (DE)

(56) Entgegenhaltungen:
- CH-A- 470 538
- DE-U- 8 322 275
- DE-U- 8 535 715
- DE-U- 8 600 430
- DE-U- 8 622 303
- GB-A- 2 162 876
- US-A- 4 621 942
- US-A- 4 671 699

## Beschreibung

Die vorliegende Erfindung betrifft eine Vorrichtung zur Befestigung von Rasenwegen nach dem Oberbegriff des Patentanspruchs 1.

Derartige Vorrichtungen sind bekannt. Eine solche, der vorliegenden Erfindung am nächsten kommende Vorrichtung wird in der UK Patent Application 2 162 876 A beschrieben. Sie weist die im Oberbegriff des Patentanspruchs 1 genannten Merkmale auf, wobei die Verbindungselemente benachbarter Rasengitterplatten in Form sich seitlich verzahnender Berührungsflächen gestaltet sind und die Verhakungselemente jeweils einen integriert ausgebildeten, vorspringenden Lappen mit einem aufrecht stehenden Ansatz aufweisen, der in eine entsprechend angeordnete Öffnung eingreift.

Ein derartiges Verhakungselement sichert nebeneinander angeordnete Rasengitterplatten lediglich gegen Verschiebungen in horizontaler Richtung. Der Nachteil der obigen Vorrichtung wird darin gesehen, daß die formschlüssige Verbindung schon bei relativ kleiner vertikaler Bewegung zweier benachbarter Rasengitterplatten gelöst wird und dann auch eine Verschiebung in horizontaler Richtung möglich ist. Derartige vertikale Bewegungen von Rasengitterplatten treten häufig in stärker belasteten Bereichen, z.B. in häufig befahrenen Garageneinfahrten oder auf Golfplätzen auf.

Es ist auch beispielsweise eine Vorrichtung zur Befestigung von Rasenwegen nach dem US Patent 4 621 942 bekannt. Diese Vorrichtung mit einer wabenförmigen Zellenstruktur weist Seitenwände und darunter angeordnete Bodenplatten auf, die so konturiert sind, daß sie sich ergänzende Verbindungsflächen bilden, wobei Treibkeile zum Erhalt von Lagestabilität vorhanden sind.

Der Nachteil dieser Vorrichtung wird darin gesehen, daß die sich überlappenden Verbindungsflächen zwar einen Schutz gegen relative vertikale Verschiebungen zweier benachbarter Rasengitterplatten bieten, daß jedoch ein Schutz gegen eine entsprechende horizontale Verschiebung durch Verbindungsmittel nicht vorhanden ist.

Der vorliegenden Erfindung liegt die Aufgabe zugrunde, eine gattungsgemäße Vorrichtung zur Befestigung von Rasenwegen derart weiterzuentwickeln, daß mit einstückigen Rasengitterplatten ein Verbund mehrerer benachbarter Rasengitterplatten herstellbar ist, der sicheren Schutz gegenüber horizontalen und vertikalen Verschiebungen einzelner Platten gegeneinander bietet.

Die Aufgabe wird gelöst mit einer gattungsgemäßen Vorrichtung mit den kennzeichnenden Merkmalen des Patentanspruchs 1.

Die erfindungsgemäße Vorrichtung ist dadurch gekennzeichnet, daß die Verbindungselemente in Form sich überlappender Teile der Bodenplatten gestaltet sind und daß die Verhakungselemente jeweils einen Widerhaken und eine Öffnung aufweisen, in die der Widerhaken einrastbar einsteckbar ist. Hierdurch wird eine zusätzlich Stabilisierung der Verbindungselemente dadurch erreicht, daß an denjenigen Stellen, an denen die Verbindungselemente vorgesehen sind, eine teilweise Überlappung der eine Ausnehmung enthaltenden Bodenplatte vorgesehen ist. Die Verhakungselemente sind in eine entsprechende Öffnung eingreifende Widerhaken, die nach dem Einrasten einen sicheren Halt gegen horizontale und vertikale Verschiebung bieten.

Eine zweckmäßige Ausgestaltung der Erfindung sieht vor, daß in der Bodenplatte der Zellen zum Durchtreiben von Haltestiften bis ins Erdreich hinein der Querschnittsform der Haltestifte entsprechende Ausnehmungen vorgesehen sind, wobei vorzugsweise die Haltestifte einen kreuzförmigen querschnitt aufweisen und keilförmig gestaltet sind.

Dadurch wird bei starker Belastung zusätzlich ein seitliches Verschieben der Rasengitterplatten durch Bremskräfte der auf ihnen fahrenden Kraftfahrzeuge oder durch den Erddruck an Böschungen verhindert.

In der Zeichnung zeigen:
Fig. 1 eine Rasengitterplatte in Draufsicht;
Fig. 2 einen Schnitt nach der Linie IX - IX gemäß Fig. 1;
Fig. 3 einen Schnitt nach der Linie X - X gemäß Fig. 1;
Fig. 4 einen Schnitt nach der Linie XI - XI gemäß Fig. 1;
Fig. 5 einen Schnitt nach der Linie XII - XII gemäß Fig. 1;
Fig. 6 im linken Feld eine Draufsicht auf einen Ausschnitt der Bodenplatte mit einer in dieser angeordneten kreuzförmigen Ausnehmung für einen im rechten Feld in Ansicht dargestellten Haltestift;
Fig. 7 einen Schnitt nach der Linie XVII - XVII gemäß Fig. 8;
Fig. 8 ein Ausführungsbeispiel der Verhakung zweier Rasengitterplatten mittels paarweise ineinander eingreifender Verhakungselemente;
Fig. 9 ein anderes Ausführungsbeispiel der Rasengitterplatte mit horizontal vorspringenden Überlappungsteilen in Sicht von unten;
Fig. 10 eine Seitenansicht auf die Rasengitterplatte gemäß Fig. 9.

In Fig. 1 bis 5 ist eine einstückig gefertigte Rasengitterplatte 1 in Draufsicht dargestellt, die eine Vielzahl von in Wabenstruktur angeordneten, zusammenhängenden sechseckigen Zellen 2 bildet.

Diese Zellen 2 werden mit Erde verfüllt und mit Gras bepflanzt bzw. besät, wodurch die gesamte Rasengitterplatte 1 eine begrünte, der Umgebung, beispielsweise einer Rasenfläche, angepaßte Gestaltung erhält. In der Bodenplatte 3 jeder Zelle 2 ist eine Öffnung 4 angeordnet, durch die überschüssiges Wasser in das Erdreich abgeleitet werden kann. Die Rasengitterplatte 1 ist vorzugsweise aus nicht korrodierendem Kunststoff gefertigt.

An der oberen Kante jeder der die Zellen 2 bildenden Wände 5 ist eine Aussparung 6 angeordnet, die zur Verteilung und Ableitung von überschüssigem Oberflächenwasser und auch als Füllstandsmarke für das Einfüllen der Erde dient.

Die einstückige Rasengitterplatte 1 kann mit einer benachbart angesetzten Rasengitterplatte mittels Verbindungselementen verbunden werden, wobei die Verbindungselemente an gegenüberliegenden Seiten jeder Rasengitterplatte angeordnet sind, derart, daß Verhakunselemente 10 verwendet werden, die in entsprechende Ausnehmungen 11 in der Bodenplatte 3 der benachbarten Rasengitterplatte 1 eingreifen (siehe Fig. 2-5). Eine zusätzliche Stabilisierung der Verbindungselemente wird hierbei dadurch erreicht, daß an denjenigen Stellen, an denen die Verbindungselemente vorgesehen sind, eine teilweise Überlappung 12 der eine Ausnehmung 11 enthaltenden Bodenplatte 3 vorgesehen ist.

Auf diese Weise können zwei benachbart zu verlegende Rasengitterplatten schnell und bequem an ihren aneinanderstoßenden Seiten miteinander verbunden werden, so daß auf der gesamten zu befestigenden Fahrwegstrecke eine befestigte Fahrstraße gebildet wird, die schnell auslegbar ist und mit Fahrzeugen befahrbar ist, wobei ein Hineindrücken der einzelnen Rasengitterplatten 1 ins Erdreich durch die Auflast der die Wege befahrenden Fahrzeuge nicht möglich ist, da alle miteinander verbundenen einstückigen Rasengitterplatten 1 mit ihrer Bodenplatte 3 großflächig auf dem gewachsenen Grund aufliegen.

Um ein seitliches Verschieben der Rasengitterplatten 1 durch Bremskräfte der auf ihnen fahrenden Kraftfahrzeuge oder durch Erddruck an Böschungen zu verhindern, wird jede Rasengitterplatte 1 mittels Nägel oder aus Kunststoff bestehender Haltestifte 9 am gewachsenen Boden befestigt.

Die Haltestifte 9 sind keilförmig gestaltet und weisen vorzugsweise kreuzförmige Querschnittsformen auf (siehe Fig. 6). Zur Durchführung der Haltestifte 9 kann die Bodenplatte 3 passend geformte Durchbrechungen 9′ aufweisen. Alternativ oder ergänzend können auch entsprechend größere Haltestifte durch die Bodenöffnungen 4 der Platten 1 geführt werden. Bei beiden Versionen ist der Haltestift 9 in seiner Endstellung fest in der Durchbrechung 9′ bzw. Bodenöffnung 4 verklemmt.

In den Fig. 7 und 8 sind die Verhakungselemente in eingehakter Verbindungsstellung dargestellt.

In den Fig. 9 and 10 sind weitere Ausführungsbeispiele von Rasengitterplatten dargestellt, wobei die Rasengitterplatten an gegenüberliegenden Seiten in einer Richtung trapezförmig gestaltet sind und an gegenüberliegenden Seiten in Querrichtung dazu eine sägezahnartige Form aufweisen.

An der Unterseite der Bodenplatte 3 sind ins Erdrein reichende Stifte 15 angeformt, um einen Halt gegen horizontale Verschiebungen zu gewährleisten.

Im Ausführungsbeispiel gemäß Fig. 9 sind an gegenüberliegenden Seiten der Rasengitterplatte eine vertikale Verschiebung der Platten verhindernde Überlappungsabschnitte 16 vorgesehen.

## Patentansprüche

1. Vorrichtung zur Befestigung von Rasenwegen mit mit Erdreich verfüllbaren und mit Gras bepflanzbaren Durchlässen, wobei die Vorrichtung als einstückige Rasengitterplatte (1) ausgebildet ist, die mit ansetzbaren benachbarten Rasengitterplatten (1) mittels Verbindungselementen verbindbar ist, wobei die Verbindungselemente benachbarter Rasengitterplatten (1) paarweise ineinander eingreifende Verhakungselemente aufweisen, wobei die Rasengitterplatte (1) eine Wabenstruktur aufweist, die eine Vielzahl von mit Erde verfüllbaren Zellen (2) mit je einer Bodenöffnung (4) bildet, wobei die Zellen (2) eine mehreckige oder runde Querschnittsform aufweisen, wobei die Rasengitterplatte (1) ein Kunststoff-Spritzgußteil ist, und wobei am oberen Rande der Wände (5) der Zellen (2) zur Wasserableitung und als Füllstandsmarke dienende Aussparungen (6) vorgesehen sind,
dadurch gekennzeichnet,
daß die Verbindungselemente in Form sich überlappender Teile der Bodenplatten (3) gestaltet sind und daß die Verhakungselemente jeweils einen Widerhaken (10) und eine Öffnung (11) aufweisen, in die der Widerhaken (10) einrastbar einsteckbar ist.

2. Vorrichtung nach Anspruch 1, dadurch gekennzeichnet, daß in der Bodenplatte (3) der Zellen (2) zum Durchtreiben von Haltestiften (9) bis ins Erdreich hinein der Querschnittsform der Haltestifte (9) entsprechende Ausnehmungen (9′) vorgesehen sind.

3. Vorrichtung nach Anspruch 2, dadurch gekennzeichnet, daß die Haltestifte (9) einen kreuzförmigen Querschnitt aufweisen und keilförmig gestaltet sind.

## Claims

1. A device for attaching grass pavings with holes which can be filled with earth and planted with grass, the device being designed as a one-piece lawn grid plate (1) which can be connected to attachable adjacent lawn grid plates (1) by means of connection elements, the connection elements of adjacent lawn grid plates (1) having hooking elements which engage in one another in pairs, the lawn grid plate (1) having a honeycomb structure which forms a large number of cells (2) which can be filled with earth and each have a base opening (4), the cells (2) having a polygonal or round cross-sectional shape, the lawn grid plate (1) being a injection-moulded plastic part, and cutouts (6) serving to drain off water and as a filling level marker being provided on the upper edge of the walls (5) of the cells (2),
characterised in that the connection elements are in the form of overlapping parts of the base plates (3) and that the hooking elements each have a barb (10) and an opening (11) into which the barb (10) can be inserted so that it engages.

2. A device according to Claim 1, characterised in that, for driving through holding pins (9) into the earth, recesses (9′) corresponding to the cross-sectional shape of the holding pins (9) are provided in the base plate (3) of the cells (2).

3. A device according to Claim 2, characterised in that the holding pins (9) have a cross-shaped cross-section and are wedge-shaped.

## Revendications

1.- Dispositif de renforcement d'engazonnement, avec des passages susceptibles d'être remplis de terre et d'être plantés de gazon, le dispositif étant réalisé sous forme de plaque monobloc formant treillis en gazon (1), susceptible d'être reliée à d'autres plaques formant treillis en gazon (1) pouvant être posées adjacentes, au moyen d'éléments de liaison, les éléments de liaison des plaques adjacentes formant treillis en gazon (1) comportant des éléments d'accrochage s'engageant par paire les uns dans les autres, la plaque formant treillis en gazon (1) présentant une structure en nid d'abeilles qui forme une pluralité de cellules (2), susceptibles d'être remplies par de la terre et présentant chacune une ouverture de fond (4), les cellules (2) présentant une forme de section transversale polygonale ou ronde, la plaque formant treillis en gazon (1) étant une pièce moulée par injection en matière synthétique et où, sur la bordure supérieure des parois (5) des cellules (2) sont prévus des évidements (6) servant à évacuer l'eau et servant de marque de niveau de remplissage, caractérisé en ce que les éléments de liaison présentent la forme de parties des plaques de fond (3) se chevauchant, et en ce que les éléments d'accrochage présentent chacun un contre-crochet (10) et une ouverture (11) dans laquelle le contre-crochet (10) est susceptible d'être enfiché et encliqueté.

2.- Dispositif selon la revendication 1, caractérisé en ce que des évidements (9′) correspondant à la forme de section transversale de tiges de maintien (9) sont prévus dans la plaque de fond (3) des cellules (2), pour faire passer les tiges de maintien (9) jusque dans la terre.

3.- Dispositif selon la revendication 2, caractérisé en ce que les tiges de maintien (9) présentent une section transversale cruciforme et sont en forme de coins.
